# EUROPÄISCHE PATENTANMELDUNG

(11) **EP 1 894 692 A1**
(43) Veröffentlichungstag der Anmeldung: **05.03.2008**
(21) Anmeldenummer: 07405247.3
(22) Anmeldetag: 23.08.2007
(51) Int. Cl.: B28D 1/12

(54) **Werkzeug zum Schneiden von Natur- und Kunststein**

(30) Priorität: 30.08.2006 CH 13862006
(71) Anmelder: Toolpower GmbH, 3210 Kerzers (CH)
(72) Erfinder: Schwab, Ueli, 3210 Kerzers (CH)
(74) Vertreter: Rüfenacht, Philipp Michael

(57) **Zusammenfassung**

Werkzeug zum Schneiden von Natur- und Kunststein, umfassend einen für einen Bearbeitungsvorgang in eine Drehbewegung zu versetzenden Träger, wobei am Träger eine Schneidkante (20) ausgebildet ist, welche eine Mehrzahl von am Träger angeordneten Schneidsegmenten (30) umfasst, welche aus einem aufgesinterten Hartmetall-Trägermaterial und einer Schicht aus polykristallinem Diamant bestehen, dadurch gekennzeichnet, dass die Schneidsegmente (30) im Wesentlichen die Form eines Zylindersegments haben und dass die Schneidsegmente (30) derart am Träger (10) angeordnet sind, dass eine in Drehrichtung vorne befindliche Arbeitskante gebildet wird durch zwei sich in einem Segmentwinkel treffende, gerade, die Schicht aus polykristallinem Diamant begrenzenden Kanten des Schneidsegments. Mit dieser Ausbildung und Anordnung der Schneidsegmente (30) wird ein sehr effizientes Schneiden von Natur- und Kunststein ermöglicht. Mit dem Werkzeug ist eine hohe Arbeitsgeschwindigkeit erzielbar. Es ist - in der jeweils entsprechenden Grösse - sowohl für Handgeräte (wie Trennschneider, Flex), für stationäre Geräte (wie stationäre Betonschneider, Tischsägen), als auch für mobile Standgeräte (wie z. B. Wandsägen) geeignet. Aufgrund des robusten Aufbaus und der Härte der Arbeitskante ist das Werkzeug sehr standfest.

## Beschreibung

### Technisches Gebiet

Die Erfindung betrifft ein Werkzeug zum Schneid en von Natur- und Kunststein, umfassend einen für einen Bearbeitungsvorgang in eine Drehbewegung zu versetzenden Träger, wobei am Träger eine Schneidkante ausgebildet ist, welche eine Mehrzahl von am Träger angeordneten Schneidsegmenten umfasst, welche aus einem aufgesinterten Hartmetall-Trägermaterial und einer Schicht aus polykristallinem Diamant bestehen. Die Erfindung betrifft weiter ein Handgerät zum Schneiden von Natur- und Kunststein.

### Stand der Technik

Werkzeuge zum Schneiden von Natur- und Kunststein sind allgemein bekannt. Zum Herstellen gerader Schnitte kommen insbesondere Trennscheiben zum Einsatz, also Werkzeuge in der Form einer kreisförmigen Platte, an deren Umfang eine Schneidkante ausgebildet ist und/oder Schneidelemente befestigt sind. Zum Herstellen von grösseren zylindrischen Bohrungen werden zudem Bohrkronen eingesetzt, die als Hohlzylinder ausgebildet sind, an deren freien Ende wiederum eine Schneidkante ausgebildet ist und/oder Schneidelemente befestigt sind.

In letzter Zeit kommen für das Schneiden von Natur- oder Kunststein vermehrt Schneidelemente mit Diamant-Werkstoffen, insbesondere polykristallinem Diamant (PKD), zum Einsatz:

Die EP 1 004 414 A2 (F. Neher) zeigt beispielsweise ein trennscheibenartiges Werkzeug zur Bearbeitung von Stein oder steinähnlichen Materialien, welches mit Schneiden aus quaderförmigen PKD-Segmenten ausgestattet ist. Die Segmente sind in stufigen Ausnehmungen im Randbereich des Werkzeugs und bevorzugt in einem negativen Winkel zur Drehrichtung des Werkzeugs eingesetzt.

Die EP 1 369 195 A (Hilti) betrifft eine Kernbohrkrone zur Bearbeitung von spröden Materialien wie Beton oder Mauerwerk. Die Bohrkrone umfasst flache quaderförmige Schneidelemente mit stirnseitigen Schneidkanten. Zwei Schneidelemente unterscheiden sich hinsichtlich ihrer Axial- und/oder Radialspanwinkel, oder es ist mindestens ein Schneidelement mit einem von Null verschiedenen Radialspanwinkel vorhanden. Die Schneidelemente sind bevorzugt als PKD-Elemente ausgebildet.

Die EP 0 846 537 A2 (0. Struhalla) beschreibt ein Werkzeug zum Trennen von Werkstoffen wie z. B. Stein oder Beton, mit einem Schneidsegmentträger aus Stahl, an welchem Schneidsegmente befestigt sind. Diese bestehen aus einem Sinterwerkstoff, in welchen Diamanten eingebettet sind. Die Schnittflächen werden durch die Stirnflächen der Schneidsegmente gebildet; die Segmente sind an einer zur Stirnfläche parallelen Grundfläche an einer Haltefläche des Schneidsegmentträgers angelötet. Das Werkzeug kann als Bohrkrone oder als Sägeblatt ausgebildet sein. Um die thermische Belastung der Schneidsegmente zu minimieren, sind deren Schnittflächen zur Richtung der Schneidbewegung um einen Winkel von 15 - 45° geneigt, so dass die Schnittflächen auf das zu schneidende Material auflaufen. Die Halteflächen am Schneidsegmentträger sind beispielsweise sägezahnartig in die äussere Umfangsfläche des Segmentträgers einer Bohrkrone bzw. eines Sägeblatts eingearbeitet. Die Schneidsegmente sind im Wesentlichen quaderförmig.

Es hat sich gezeigt, dass ausgehend von den bekannten Werkzeugen zum Schneiden von Natur- und Kunststein hinsichtlich Lebensdauer Schneidleistung und/oder Schnittqualität noch Verbesserungspotenzial besteht.

### Darstellung der Erfindung

Aufgabe der Erfindung ist es, ein dem eingangs genannten technischen Gebiet zugehörendes Werkzeug zu schaffen, welches eine hohe Lebensdauer aufweist und hohe Schneidleistungen bei guter Schnittqualität ermöglicht.

Die Lösung der Aufgabe ist durch die Merkmale des Anspruchs 1 definiert. Gemäss der Erfindung haben die Schneidsegmente im Wesentlichen die Form eines Zylindersegments, und sind derart am Träger angeordnet, dass eine in Drehrichtung vorne befindliche Arbeitskante gebildet wird durch zwei sich in einem Segmentwinkel treffende, gerade, die Schicht aus polykristallinem Diamant begrenzenden Kanten des Schneidsegments.

Es hat sich überraschenderweise herausgestellt, dass bei der erfindungsgemässen, spezifischen Ausbildung und Anordnung der Schneidsegmente ein sehr effizientes Schneiden von Natur- und Kunststein möglich ist. Mit dem erfindungsgemässen Werkzeug sind eine hohe Arbeitsgeschwindigkeit und eine gute Schnittqualität erzielbar. Es ist - in der jeweils entsprechenden Grösse - sowohl für Handgeräte (wie Trennschneider, Flex), für stationäre Geräte (wie stationäre Betonschneider, Tischsägen), als auch für mobile Standgeräte (wie z. B. Wandsägen) geeignet. Aufgrund des robusten Aufbaus und der Härte der Arbeitskante ist das Werkzeug sehr standfest. Die Dauerhaftigkeit des Werkzeugs beruht auch auf dessen einfachen Aufbau: Weil die Schneidsegmente derart langlebig sind, dass ein Austausch derselben nicht notwendig ist, können sie direkt und dauerhaft am Träger befestigt werden, es werden keine zusätzlichen Tragelemente benötigt.

Das Werkzeug ist zur Verwendung in handelsüblichen Geräten (Winkelschleifer, Flex, Betonschneider, Wandsägen etc.) geeignet, insbesondere als Ersatz für übliche Trennscheiben, Sägeblätter oder Bohrkronen. Besonders geeignet ist das Werkzeug zum Schneiden von armiertem oder nicht-armiertem Beton.

Mit Vorteil sind mindestens vier, bevorzugt sechzehn oder mehr, Schneidsegmente entlang der Schneidkante in regelmässigem Winkelabstand angeordnet. Durch die Nutzung mehrerer Schneidsegmente wird eine hohe Arbeitseffizienz erreicht, und es ergibt sich eine gleichmässige Arbeitsweise.

Der Segmentwinkel beträgt mit Vorteil 25 - 90°, bevorzugt ungefähr 40 - 50°. Es hat sich herausgestellt, dass bei derartigen Winkeln eine optimale Kombination von mechanischer Robustheit mit Arbeitseffizienz gegeben ist. Bei kleineren Winkeln als 25° ergibt sich eine verminderte mechanische Stabilität des Werkzeugs. Bei grösseren Winkeln als 90° nehmen die Bearbeitungseffizienz und die Qualität des Schnittes ab.

Für die erfindungsgemässe Anwendung besonders geeignete Zylindersegmente haben insbesondere die Form eines Achtelzylinders (Segmentwinkel ca. 45°), einen Radius von 4-10 mm, insbesondere 5 - 8 mm, und eine axiale Ausdehnung von 5 -12 mm, insbesondere 6 - 10 mm. Für ein besonders effizientes Arbeiten als geeignet erwiesen hat sich die Anordnung von 10 - 30, insbesondere 15 - 20, PKD-Schneidsegmenten pro Meter Umfang der Schneidkante.

Vorzugsweise spannen die geraden, sich im Segmentwinkel treffenden Kanten der Schneidsegmente eine Ebene auf, welche gegen die Drehrichtung geneigt ist und einen Winkel von 45 - 97°, bevorzugt 70 - 90°, insbesondere ungefähr 75-85°, mit einer Tangentialen zur Schneidkante einschliesst, die Arbeitskante ist somit in einem negativen Winkel zur Drehrichtung des Werkzeugs orientiert. Durch die gewinkelte Anordnung wird erreicht, dass der dem Träger fernste Abschnitt der Schneidkante, welcher bei einer Oberflächenbearbeitung zuerst in Kontakt mit dem zu bearbeitenden Material gelangt, in Drehrichtung des Trägers zuhinterst angeordnet ist, während der an den Träger angrenzende Abschnitt der Schneidekante in Drehrichtung zuvorderst liegt. Es ergeben sich ein gleichmässiger Arbeitswiderstand und eine gleichmässige Bearbeitung. Die angegebenen Winkel ermöglichen eine bestmögliche Arbeitseffizienz, eine sichere Befestigung der Schneidsegmente auf der Trägerplatte und eine direkte Ableitung von Gegenkräften in den Träger.

Je nach gewünschter Bearbeitung ist es im Prinzip auch möglich, das Schneidsegment mit seiner Zylinderachse parallel zur jeweiligen Tangentialen des Trägers anzuordnen oder aber einen grösseren Winkel zu wählen.

Zur Befestigung am Träger sind die Schneidsegmente mit Vorteil in Ausschnitten eines Randbereichs des Trägers angeordnet, wobei die zwei sich treffenden, die Arbeitskante bildenden Kanten der Schneidsegmente mindestens teilweise über einen Rand des Trägers vorstehen. Die Ausschnitte ermöglichen eine sichere Befestigung der Schneidsegmente am Träger. Durch eine entsprechende Geometrie der Ausschnitte können die Schneidsegmente auf einfache Art und Weise geneigt am Träger befestigt werden. Weil der Träger die Schneidsegmente teilweise umgibt und somit teilweise hinter der durch die die Schneidkante bildenden Kanten begrenzten aktiven Bearbeitungsfläche liegt, trägt er zu einer guten Führung des Werkzeugs während der Bearbeitung und somit zu einer einfacheren Handhabung des Werkzeugs bei.

Alternativ sind die Schneidsegmente mit ihrer unteren Seite auf einer im Wesentlichen kreisförmigen Umrandung des Trägers befestigt.

Bevorzugt kontaktiert jedes der Schneidsegmente sowohl mit einer in Drehrichtung vorderen, im Wesentlichen dreieckigen Stirnfläche als auch mit einer entgegengesetzten, im Wesentlichen dreieckigen Stirnfläche mindestens teilweise eine Wand des jeweiligen Ausschnitts. Zwischen dem Schneidsegment und dem Träger besteht somit in Arbeitsrichtung eine formschlüssige und somit dauerhafte Verbindung. Kräfte können direkt vom Schneidsegment auf den Träger übertragen werden.

Vorzugsweise sind die Schneidsegmente ausserdem im jeweiligen Ausschnitt des Trägers grossflächig befestigt, insbesondere angelötet. Grossflächig bedeutet, dass das Schneidsegment nicht nur punkt- oder linienweise mit dem Träger verbunden ist, sondern dass eine flächige Verbindungsstelle vorliegt; das Schneidsegment kontaktiert beispielsweise mit einem wesentlichen Teil seiner Zylindermantelfläche den Boden des Ausschnitts. Durch die entsprechende Geometrie ergibt sich auch eine mechanische, formschlüssige Abstützung des Schneidsegments im Ausschnitt und somit eine verbesserte Übertragung von beim Bearbeitungsvorgang auftretenden Gegenkräften.

Mit Vorteil ist der Randbereich des Trägers aus Werkzeugstahl und nach aussen hin zulaufend ausgebildet. Die Form des Randes ist also an die zulaufende Form der Schneidsegmente angepasst und ermöglicht somit eine stabile Befestigung der Segmente in deren unteren Bereich, ohne dass die Bearbeitung, welche primär durch deren oberen Bereich erfolgt, gestört wird. Der Randbereich aus Werkzeugstahl wird - wie das Schneidsegment - - im Lauf der Nutzung des Werkzeugs teilweise abgetragen, so dass der Überstand der Schneidsegmente im Wesentlichen unverändert bleibt.

Wie stark der Randbereich abgetragen wird, kann durch dessen Dimensionierung beeinflusst werden. Ist der Abtrag der Schneidsegmente höher als derjenige des Randbereichs und soll der Randbereich aus mechanischen Gründen nicht schwächer ausgebildet werden, können zwischen den PKD-Schneidsegmenten zusätzlich auch herkömmliche, stahlbasierte Segmente im Bereich der Schneidkante am Träger angeordnet werden.

Mit Vorteil umfasst der Randbereich mehrere voneinander beabstandete sektorartige Abschnitte. Die Ausschnitte zur Aufnahme der Schneidsegmente sind in den sektorartigen Abschnitten angeordnet. Zwischen den einzelnen Abschnitten kann beispielsweise eine Verzahnung vorgesehen sein. Durch diese wird die Kühlung des Werkzeugs verbessert und die mögliche Schnitttiefe erhöht.

Die Schneidsegmente sind mit Vorteil innerhalb der jeweiligen sektorartigen Abschnitte angeordnet. Beispielsweise kann pro Abschnitt mittig jeweils ein Schneidsegment vorgesehen sein, oder es sind pro Abschnitt mehrere, gleichmässig verteilte Segmente angebracht.

Vorzugsweise ist die Arbeitskante angefast. Dadurch kann die Bruchgefahr für die PKD-Schicht des Schneidsegments erheblich reduziert und die Standzeit des Werkzeugs entsprechend erhöht werden.

Mit Vorteil beträgt das Verhältnis zwischen der axialen Ausdehnung des Schneidsegments (also der Höhe des entsprechenden Zylinders) und dem Radius des Schneidsegments mindestens 0.8, bevorzugt mindestens 1.0. Es handelt sich somit beim Schneidsegment nicht lediglich um eine scheibenartige "Klinge", sondern um einen massiven Körper, über welchen die beim Bearbeitungsvorgang auftretenden Gegenkräfte zuverlässig auf die Trägerplatte abgeleitet werden können. Das entsprechende Zylindersegment lässt sich zudem sicher an der Trägerplatte befestigen und weist eine hohe mechanische Stabilität auf.

Die in axialer Richtung gemessene Dicke der Schicht aus polykristallinem Diamant (PKD) beträgt mit Vorteil mindestens 0.8 mm, bevorzugt mindestens 1.2 mm. Es handelt sich somit nicht lediglich um einen PKD-Überzug auf einem Hartmetallkörper, sondern um einen auf den Tragkörper aufgesinterten PKD-Block. Dies gewährleistet eine hohe Lebensdauer, stellt sicher, dass die Schneidkanten auch nach längerem Gebrauch stets vollständig aus dem PKD-Material gebildet sind und dass die mit dem zu bearbeitenden Material zusammenwirkende Oberfläche der Schneidsegmente stets eine derartige Glattheit aufweist, dass abgetragenes Material nicht an den Schneidsegmenten anhaftet.

Bevorzugt ist das Schneidsegment derart am Träger angebracht, dass die geraden Kanten, welche die Arbeitskante bilden, symmetrisch zur Schneidkante angeordnet sind. Entsprechend können die auf das Schneidsegment wirkenden Gegenkräfte unabhängig von ihrer Richtung an den Träger weitergegeben werden, und beide Kanten, welche die Arbeitskante des Schneidsegments bilden, werden im zeitlichen Mittel gleich stark belastet. Die genannte Anordnung ermöglicht zudem ein effizientes und genaues Arbeiten.

Für gewisse Anwendungen kann das Schneidsegment auch derart angeordnet sein, dass die beiden geraden Kanten in Bezug auf die Schneidkante asymmetrisch sind, d. h. dass während der Bearbeitung die beiden geraden Kanten unterschiedlich auf das bearbeitete Material wirken.

Der Träger kann eine im Wesentlichen kreiszylindrische Scheibe sein, wobei die Schneidkante am Umfang der Scheibe ausgebildet ist. Das Werkzeug wirkt somit in der Art einer Trennscheibe und dient primär dazu, gerade verlaufende Schnitte herzustellen.

Die Dicke der Scheibe beträgt mit Vorteil mindestens 3 mm, insbesondere ca. 4 - 5 mm. Je nach Anwendung kann die Scheibe mit einem Durchmesser von 100-400 mm für Handgeräte, von 250 - 500 mm für stationäre Geräte und von 600 - 1'800 mm für Wandsägen gefertigt werden.

Der Träger kann auch als im Wesentlichen kreiszylindrische Bohrkrone ausgebildet sein, wobei die Schneidkante an einem freien Ende der Bohrkrone ausgebildet ist. Das entsprechende Werkzeug dient somit zur Herstellung zylindrischer Schnitte bzw. Bohrungen. Die Dicke des Zylindermantels beträgt wiederum mit Vorteil mindestens 3 mm, insbesondere ca. 4 mm, der Durchmesser der Bohrkrone kann zwischen 10 und 60 cm liegen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1A: Eine Draufsicht auf eine erste Ausführungsform eines erfindungsgemässen Werkzeugs;
- Fig. 1 B: eine Seitenansicht des Werkzeugs;
- Fig. 2: eine detaillierte Schrägansicht der Schneidkante des Werkzeugs;
- Fig. 3: einen Querschnitt durch die Schneidkante;
- Fig. 4: ein Schneidsegment des erfindungsgemässen Werkzeugs in einer Schrägansicht;
- Fig. 5: eine Draufsicht auf eine zweite Ausführungsform eines erfindungsgemässen Werkzeugs; und
- Fig. 6: eine Draufsicht auf eine dritte Ausführungsform eines erfindungsgemässen Werkzeugs.

Grundsätzlich sind in den Figuren gleiche Teile mit gleichen Bezugszeichen versehen.

### Wege zur Ausführung der Erfindung

Die Figur 1A zeigt eine Draufsicht auf eine erste Ausführungsform eines erfindungsgemässen Werkzeugs; die Figur 1 B zeigt eine Seitenansicht des Werkzeugs. Das Werkzeug 1 umfasst eine massive kreisförmige Trägerplatte 10 aus Werkzeugstahl mit einer Dicke von ca. 5 mm und einem Aussendurchmesser von 700 mm. Die Trägerplatte 10 ist flach, ihre Dicke ist mit Ausnahme des Randbereichs konstant. Im Bereich des Zentrums der Trägerplatte 10 sind symmetrisch zu deren Mittelpunkt eine Reihe von Öffnungen 11 zur Befestigung des Werkzeugs 1 in einer handelsüblichen Wandsäge ausgebildet.

Am Umfang des Werkzeugs 1 ist der eine Schneidkante 20 bildende Randbereich 21 der Trägerplatte 10 in 40 sektorartige Abschnitte 22 mit jeweils einer Länge von ca. 40 mm unterteilt. Jeder dieser Abschnitte 22 trägt je ein Schneidsegment 30. Zwischen zwei benachbarten Abschnitten 22 ist in der Trägerplatte 10 jeweils ein sich im Wesentlichen radial nicht innen erstreckender Einschnitt 23 ausgebildet. Die Schneidkante 20 mit den sektorartigen Abschnitten 22 des Randbereichs 21, den Schneidsegmenten 30 und den Einschnitten 23 ist in der Figur 2 im Detail in einer Schrägansicht dargestellt, die Figur 3 zeigt einen Querschnitt durch die Schneidkante 20.

Im Bereich der sektorartigen Abschnitte 22 ist der Randbereich 21 der Trägerplatte 10 nach aussen hin beidseitig symmetrisch zulaufend ausgebildet. In einem radial senkrecht zur Hauptfläche der Trägerplatte 10 verlaufenden Querschnitt hat der Randbereich 21 im Wesentlichen die Form eines gleichschenkligen Dreiecks, wobei die den Umfang der Trägerplatte 10 bildende äussere Kante 22a abgerundet ist. Der Winkel β zwischen der Flanke 22b des Abschnitts 22 und der Hauptfläche der Trägerplatte 10 beträgt ca. 25°, die radiale Ausdehnung des Abschnitts 22 somit ca. 4.3 mm.

Wie oben erwähnt, ist zwischen jeweils zwei benachbarten Abschnitten 22 des Randbereichs 21 jeweils ein Einschnitt 23 in der Trägerplatte 10 ausgebildet. Der Einschnitt 23 umfasst einen radial verlaufenden Kanal 23a mit konstantem Querschnitt sowie eine innen an den Kanal 23a anschliessende kreisförmige Lochung 23b. Die Breite des Kanals 23a beträgt ca. 3.5 mm, der Durchmesser der Lochung 23b ca. 6.5 mm. Die Einschnitte 23 bilden somit eine an sich bekannte enge Keyhole-Verzahnung welche gleichzeitig einen sauberen Schnitt, einen leisen Lauf des Werkzeugs sowie eine gute Kühlung und somit grosse Schneidtiefen ermöglicht. Zwischen den Längsenden der sektorartigen Abschnitte 22 und der Mündung des Kanals 23a sind jeweils relativ zur äusseren Kante 22a zurückversetzte Übergangsabschnitte 21a mit einer Länge von je ca. 5.5 mm ausgebildet.

Mittig in jedem sektorartigen Abschnitt 22 ist ein Schneidsegment 30 aufgenommen. Dieses ist in der Figur 4 im Detail in einer Schrägansicht dargestellt. Das Schneidsegment 30 hat die Form eines Kreiszylindersegments mit einem Segmentwinkel α von 45° (es handelt sich also um einen Achtelzylinder). Die Höhe H des Schneidsegments beträgt ca. 8 mm, sein Radius r ungefähr 6.5 mm. Das Schneidsegment 30 wird durch einen Trägerkörper 31 aus Wolframcarbid gebildet, auf welchen ein Abschnitt 32 aus polykristallinem Diamant (PKD) als Ganzes aufgesintert ist. Die Gesamtdicke h des PKD-Abschnitts 32 beträgt ca. 2 mm.

Die die Stirnfläche 33 begrenzenden Kanten 34a, 34b des Abschnitts 32 aus polykristallinem Diamant bilden die Arbeitskante 35 des Schneidsegments 30. Diese Kanten 34a, 34b sowie die weitere die Stirnfläche 33 begrenzende, kreisabschnittsförmige Kante 34c sind in einem Winkel von 45° angefast, die Breite der Fase beträgt je 0.5 mm.

Als besonders geeignet haben sich überraschenderweise Schneidsegmente 30 erwiesen, welche aus im Handel erhältlichen Rohlingen "Syndrill® RSI-R" der Firma Element Six Ltd. hergestellt werden. Diese Rohlinge sind an sich als Einsätze für Bohrwerkzeuge für Tiefbohrungen in der Öl- und Gasindustrie bestimmt, welche zum Abtragen von weich- bis mittelabrasivem Gestein zum Einsatz kommen. Die Rohlinge bestehen aus einem Abschnitt polykristallinen Diamants, welcher als Ganzes in einem Hochdruck- und Hochtemperatur-Syntheseprozess auf einen einstückigen Tragkörper aus Wolframcarbid gesintert ist. Die Diamant-Korngrösse ist 20 - 40 µm, das Wolframcarbid-Substrat weist eine Korngrösse von 3 - 6 µm und einen Kobaltgehalt von 13 Gew.% auf. Besonders vorteilhaft an diesem Material ist die Tatsache, dass die scharfe Schneidkante im PKD-Abschnitt auch nach einem Abtrag dieses Abschnitts erhalten bleibt. Der Tragkörper bildet zudem eine steife und dauerhafte Basis für den PKD-Abschnitt und ermöglicht das Herstellen einer dauerhaften Lötverbindung mit einem Grundkörper (also im vorliegenden Fall mit der Trägerplatte 10). Die Syndrill-Rohlinge sind zylindrisch, durch Funkenerosion können sie in mehrere als Schneidsegmente 30 direkt verwendbare Zylindersegmente geschnitten werden.

Die Schneidsegmente 30 sind in umfangsseitigen Ausnehmungen 24 der sektorartigen Abschnitte 22 befestigt. Die Ausnehmungen haben einen teilzylindrischen Boden 24a, lassen sich somit einfach mit zylindrischen Werkzeugen in die Abschnitte 22 einfräsen. Die (gedachte) Zylinderachse der Ausnehmung 24 verläuft in einem Winkel von ca. 20° zur jeweiligen Tangentialen der Trägerplatte 10. Der Zylinderradius entspricht im Wesentlichen dem Radius r des aufzunehmenden Schneidsegments 30. Gegen die Drehrichtung nimmt die Tiefe der Ausnehmung 24 zu und erreicht nahe an ihrem in Drehrichtung hinteren Abschluss ihr Maximum. Die hintere Endfläche der Ausnehmung 24 ist eben und verläuft in einem Winkel von 90° zum Boden der Ausnehmung 24.

Das Schneidsegment 30 kann also passend von der Ausnehmung 24 aufgenommen werden, wobei die Tiefe und die Länge der Ausnehmung 24 derart gewählt sind, dass das Schneidsegment 30 in seinem breitesten Bereich um je ca. 0.5 mm seitlich über die Trägerplatte 10 hinaus ragt und dass das Schneidsegment 30 sowohl mit seiner vorderen Stirnfläche 33 als auch mit seiner hinteren Stirnfläche 36 eine entsprechende ebene Anlagefläche 24b, 24c der Ausnehmung 24 flächig kontaktiert. Das Schneidsegment 30 ist somit zwischen diesen Anlageflächen 24b, 24c und dem Boden 24a formschlüssig gehalten. Die Schneidsegmente 30 sind zudem in den Ausnehmungen 24 mittels eines Induktionslötverfahrens angelötet.

Seitlich und radial über den sektorartigen Abschnitt 22 des Randbereichs 21 der Trägerplatte 10 hinaus ragen im Wesentlichen die beiden geraden Kanten 34a, 34b des stirnseitigen PKD-Abschnitts 32 und die dahinter liegenden Teile des PKD-Abschnitts 32 und des Tragkörpers 31. Der Treffpunkt der geraden Kanten 34a, 34b des stirnseitigen PKD-Abschnitts 32 bildet das radial äusserste Element des Werkzeugs 1, von der äusseren Kante 22a des jeweiligen sektorartigen Abschnitts 22 weist er einen Abstand von ca. 3 mm auf. Das Schneidsegment 30 ist derart symmetrisch in der Ausnehmung 15 aufgenommen, dass die beiden Kanten 34a, 34b mit der Hauptfläche der Trägerplatte 10 denselben Winkel einschliessen. Die in Drehrichtung vorne angeordneten Kanten 34a, 34b des stirnseitigen PKD-Abschnitts 22 bilden zusammen die primär mit dem zu bearbeitenden Material zusammenwirkende Arbeitskante 35 des Schneidsegments 30.

Die Figuren 5 und 6 zeigen je eine teilweise Draufsicht auf eine zweite bzw. eine dritte Ausführungsform eines erfindungsgemässen Werkzeugs: Die Art, Konfiguration und Anzahl der verwendeten Schneidsegmente kann dem Bearbeitungszweck angepasst werden. Dasselbe gilt für die Dimensionen der Trägerplatte (Durchmesser, Dicke). Als Beispiel ist in der Figur 5 ein Werkzeug 101 dargestellt mit einer Trägerplatte 110 mit einem Durchmesser von 350 mm, welches beispielsweise als Trennscheibe für ein Handgerät geeignet ist. Am Umfang der Trägerplatte 110 sind in gleichmässigem Winkelabstand zwanzig sektorartige Abschnitte 122 mit je einem Schneidsegment 130 angeordnet. Zwischen den sektorartigen Abschnitten 122 sind wiederum Einschnitte 123 in der Trägerplatte 110 ausgebildet. Diese sind weiter als die Einschnitte der ersten Ausführungsform. Sie umfassen einen radial nach innen leicht zulaufenden Kanal 123a und eine innen an den Kanal 123a anschliessende tropfenförmige Lochung 123b. Zusammen bilden die Einschnitte 123 eine im Vergleich zur ersten Ausführungsform etwas weitere Verzahnung. Dies ermöglicht eine gute Kühlung und eine hohe Schnitttiefe in weicherem Material.

Ansonsten entspricht der Aufbau des Werkzeugs 101 demjenigen des Werkzeugs 1, welches vorstehend im Zusammenhang mit den Figuren 1 - 4 beschrieben worden ist.

Als weiteres Beispiel zeigt die Figur 6 ein Werkzeug 201 mit einer Trägerplatte von 350 mm Durchmesser, wobei entlang des Umfangs zehn sektorartige Abschnitte 222 mit je drei Schneidsegmenten 230.1, 230.2, 230.3 angeordnet sind. Die beiden äusseren Schneidsegmente 230.1, 230.3 jedes Abschnitts 222 entsprechen den im Zusammenhang mit den vorstehenden Figuren dargestellten Schneidsegmenten mit PKD-Abschnitten. Beim mittleren Schneidsegment 230.2 handelt es sich jeweils um ein stahlbasiertes Segment ohne PKD-Abschnitt, mit welchem der Abtrag der PKD-basierten Schneidsegmente 230.1, 230.3 dem Abtrag der sektorartigen Abschnitte 222 angepasst werden kann. Ansonsten entspricht der Aufbau des Werkzeugs 201 demjenigen des Werkzeugs 101, welches im Zusammenhang mit der Figur 5 beschrieben worden ist.

Zum Schneiden von Natur- oder Kunststein (insbesondere Beton, Asphalt) wird ein erfindungsgemässes Werkzeug mit entsprechendem Durchmesser in ein geeignetes Gerät (Flex, Tischsäge, Wandsäge) eingespannt und in an sich bekannter Weise verwendet. Mit dem Werkzeug wird eine hohe Arbeitseffizienz erreicht, und die Abnutzung des Werkzeugs ist gering, so dass das Werkzeug eine lange Lebensdauer hat. Das Werkzeug kann grundsätzlich sowohl im Trocken- als auch im Nassbetrieb eingesetzt werden.

Die dargestellten Werkzeuge können in vielerlei Hinsicht abgewandelt werden. So kann die Zahl der sektorartigen Abschnitte und der Schneidsegmente pro Abschnitt in weiten Bereichen gewählt werden. Es ist auch möglich, ein Werkzeug zu konstruieren mit einem durchgehenden Randbereich, also ohne sektorartige Abschnitte. Die Dimension der Verzahnung kann den Erfordernissen des Bearbeitungsvorgangs angepasst werden, in gewissen Fällen kann auf die Verzahnung auch ganz verzichtet werden.

Neben den dargestellten und bereits erwähnten Unterschieden zwischen verschiedenen erfindungsgemässen Werkzeugen können auch die einzelnen Schneidsegmente anders ausgebildet sein, z. B. mit einem anderen Radius, einer anderen Höhe oder einem anderen Segmentwinkel. Die Schneidsegmente können mit einem anderen Winkel zur Tangentialen der Trägerplatte befestigt werden. Entsprechend all diesen Parametern sind die Dimensionen der Ausnehmungen im Randbereich der Trägerplatte anzupassen. Es ist auch möglich, an einer einzelnen Trägerplatte unterschiedliche Schneidsegmente oder Schneidsegmente mit unterschiedlicher Orientierung anzuordnen.

Weitere mögliche Anpassungen betreffen den Aufbau der einzelnen Schneidsegmente, d. h. die dafür verwendeten Materialien und Schichtdicken.

Die dargestellten Ausführungsbeispiele beziehen sich auf ein Werkzeug in der Form einer im Wesentlichen kreisförmigen Scheibe. Die Erfindung lässt sich aber - wie weiter oben ausgeführt - auch im Rahmen einer Bohrkrone realisieren. Die Schneidsegmente sind entlang der kreisförmigen, umlaufenden Kante am freien Ende der Bohrkrone befestigt, wobei die Arbeitskanten der Schneidsegmente in Drehrichtung weisen. Was die Ausbildung der Schneidkante sowie die Anordnung und den Aufbau der Schneidsegmente angeht, lassen sich die im Zusammenhang mit den Trennscheiben bzw. dem Wandsägeblatte gemachten Ausführungen auch auf den Fall einer Bohrkrone übertragen. Die Dimensionen und für das Werkzeug verwendeten Materialien können - in an sich bekannter Weise - an die jeweilige Anwendung, insbesondere an das zu bearbeitende Steinmaterial und den Kerndurchmesser, angepasst werden.

Zusammenfassend ist festzustellen, dass durch die Erfindung ein Werkzeug zum Schneiden von Natur- und Kunststein geschaffen wird, welches eine hohe Lebensdauer aufweist und hohe Schneidleistungen bei guter Schnittqualität ermöglicht.

## Patentansprüche

1. Werkzeug (1; 101; 201) zum Schneiden von Natur- und Kunststein, umfassend einen für einen Bearbeitungsvorgang in eine Drehbewegung zu versetzenden Träger (10), wobei am Träger (10) eine Schneidkante (20) ausgebildet ist, welche eine Mehrzahl von am Träger (10) angeordneten Schneidsegmenten (30) umfasst, welche aus einem aufgesinterten Hartmetall-Trägermaterial (31) und einer Schicht (32) aus polykristallinem Diamant bestehen, **dadurch gekennzeichnet, dass** die Schneidsegmente (30) im Wesentlichen die Form eines Zylindersegments haben und dass die Schneidsegmente (30) derart am Träger (10) angeordnet sind, dass eine in Drehrichtung vorne befindliche Arbeitskante (35) gebildet wird durch zwei sich in einem Segmentwinkel treffende, gerade, die Schicht (32) aus polykristallinem Diamant begrenzenden Kanten (34a, 34b) des Schneidsegments (30).

2. Werkzeug nach Anspruch 1, **dadurch gekennzeichnet, dass** der Segmentwinkel 25 - 90°, bevorzugt 40 - 50°, beträgt.

3. Werkzeug nach Anspruch 1 oder 2, **dadurch gekennzeichnet, dass** die geraden, sich im Segmentwinkel treffenden Kanten (34a, 34b) der Schneidsegmente (30) eine Ebene aufspannen, welche gegen die Drehrichtung geneigt ist und einen Winkel von 45 - 97°, bevorzugt 70 - 90°, insbesondere ungefähr 75 - 85°, mit einer Tangentialen zur Schneidkante (20) einschliesst.

4. Werkzeug nach einem der Ansprüche 1 bis 3, **dadurch gekennzeichnet, dass** die Schneidsegmente (30) in Ausschnitten (24) eines Randbereichs (21) des Trägers (10) angeordnet sind, wobei die zwei sich treffenden, die Arbeitskante bildenden Kanten (34a, 34b) der Schneidsegmente (30) mindestens teilweise über einen Rand des Trägers (10) vorstehen.

5. Werkzeug nach Anspruch 4, **dadurch gekennzeichnet, dass** jedes der Schneidsegmente (30) sowohl mit einer in Drehrichtung vorderen, im Wesentlichen dreieckigen Stirnfläche (33) als auch mit einer entgegengesetzten, im Wesentlichen dreieckigen Stirnfläche (36) mindestens teilweise eine Wand (24b, 24c) des jeweiligen Ausschnitts (24) kontaktiert.

6. Werkzeug nach Anspruch 4 oder 5, **dadurch gekennzeichnet, dass** die Schneidsegmente (30) im jeweiligen Ausschnitt (24) des Trägers (10) grossflächig befestigt, insbesondere angelötet, sind.

7. Werkzeug nach einem der Ansprüche 4 bis 6, **dadurch gekennzeichnet, dass** der Randbereich (21) des Trägers (10) aus Werkzeugstahl und nach aussen hin zulaufend ausgebildet ist.

8. Werkzeug nach Anspruch 7, **dadurch gekennzeichnet, dass** der Randbereich (21) mehrere voneinander beabstandete sektorartige Abschnitte (22) umfasst, wobei die Ausschnitte (24) zur Aufnahme der Schneidsegmente (30) in den sektorartigen Abschnitten (22) angeordnet sind.

9. Werkzeug nach einem der Ansprüche 1 bis 8, **dadurch gekennzeichnet, dass** die Arbeitskante (35) angefast ist.

10. Werkzeug nach einem der Ansprüche 1 bis 9, **dadurch gekennzeichnet, dass** ein Verhältnis zwischen einer axialen Ausdehnung (H) der Schneidsegmente (30) und einem Radius (r) der Schneidsegmente (30) mindestens 0.8, bevorzugt mindestens 1.0, beträgt.

11. Werkzeug nach einem der Ansprüche 1 bis 10, **dadurch gekennzeichnet, dass** eine in axialer Richtung gemessene Dicke (h) der Schicht (32) aus polykristallinem Diamant mindestens 0.8 mm, bevorzugt mindestens 1.2 mm, beträgt.

12. Werkzeug nach einem der Ansprüche 1 bis 11, **dadurch gekennzeichnet dass** das Schneidsegment (30) derart am Träger (10) angebracht ist, dass die geraden Kanten (34a, 34b), welche die Arbeitskante (35) bilden, symmetrisch zur Schneidkante (20) angeordnet sind.

13. Werkzeug nach einem der Ansprüche 1 bis 12, **dadurch gekennzeichnet, dass** der Träger (10) eine im Wesentlichen kreisförmige Scheibe ist, und dass die Schneidkante (21) am Umfang der Scheibe ausgebildet ist.

14. Werkzeug nach einem der Ansprüche 1 bis 13, **dadurch gekennzeichnet, dass** der Träger als im Wesentlichen kreiszylindrische Bohrkrone ausgebildet ist, wobei die Schneidkante an einem freien Ende der Bohrkrone ausgebildet ist.

15. Handgerät zum Schneiden von Natur- und Kunststein, umfassend ein Werkzeug (1; 101; 201) nach einem der Ansprüche 1 bis 14.
